# EUROPÄISCHE PATENTANMELDUNG

(11) **EP 0 548 393 A1**
(43) Veröffentlichungstag der Anmeldung: **30.06.1993**
(21) Anmeldenummer: 91122084.6
(22) Anmeldetag: 21.12.1991
(51) Int. Cl.: B27B 25/04, B27C 1/12

(54) **Ketteneinzug für Holzverarbeitungsmaschine**

(71) Anmelder: MASCHINENFABRIK SIMON MÖHRINGER, D-97353 Wiesentheid (DE)
(72) Erfinder: Möhringer, Friedrich, W-8714 Wiesentheid, OT Feuerbach (DE)

(57) **Zusammenfassung**

Bei diesem Ketteneinzug werden Hölzer (4) angehoben, transportiert und geradlinig geführt. Zum Einrichten der Hölzer wird die Kette (2) fluidtechnisch abgesenkt und zum Transport durch Druck angehoben.

## Beschreibung

Die Erfindung bezieht sich auf einen Kettenzug für eine Holzverarbeitungsmaschine; dabei wird die Kette zum Transport des Holzes fluidtechnisch angehoben und zum Einrichten abgesenkt.

Kettenzuge werden in der Holzverarbeitung zum Transport der Hölzer eingesetzt und sind als solche bekannt. Die Erfindung bezieht sich jedoch auf Kettenzüge zum vorzugweise waagrechten Transport länglicher Hölzer, welche nicht nur transportiert, sondern dabei auch geradlinig geführt werden müssen.

Auch solche Kettenzüge sind bekannt: Es werden an den Ketten Mitnehmer angebracht, welche das Holz von hinten mitnehmen. Auch existieren Kettenzüge, bei welchen die Hölzer durch Druckrollen belastet werden. Alle diese Lösungen sind aufwendig, da sie mit festen Kettenunterstützungen arbeiten und nur für an der Unterseite geradlinige Hölzer geeignet sind, da krumme Hölzer nicht ausreichend gerade geführt werden.

Hier will die Erfindung Abhilfe schaffen. Die Erfindung, wie sie in den Ansprüchen gekennzeichnet ist, löst die Aufgabe, ein unebenes Holz in die Maschine geradlinig einzuführen, indem eine elastische Unterlage unter der Kette fluidtechnisch angehoben wird. Dies kann beispielsweise durch einen Flachschlauch erfolgen, welcher durch Füllen mit Luft oder Öl eine etwa runde Form einnimmt und bei abgestimmtem Druck die Kette über ihre elastische Unterlage gleichmäßig über die gesamte Länge an das Holz eindrückt. Durch die gleichmäßige Anpressung wird am Ende des Holzes die elastische Unterlage mit Kette besonders stark angedrückt, da der Flachschlauch nach dem Holz eine etwa runde Form einnimmt und die Kette entsprechend stark gegen das Ende des Holzes über den gesamten Weg andrückt.

Die durch die Erfindung erreichten Vorteile sind im wesentlichen darin zu sehen, daß durch die Anordnung eine sichere, geradlinige Führung des Holzes über die gesamten Weglänge erreicht wird. Ebenfalls wird ein leichters Einrichten des Holzes vor dem Transport durch Ablassen des Druckes und damit absenken der Kette erreicht.

Im folgendem wird die Erfindung anhand einer Zeichnung näher erläutert.
Abbildung 1 zeigt einen Querschnitt der Anordnung
Abbildung 2 zeigt im verkleinertem Maßstab eine Seitenansicht des Kettenzuges mit aufgelegtem Holz.

In den Abbildungen ist ein Kettenzug dargestellt. Das Holz (1) liegt auf der Kette (2) auf. Die elastische Unterlage (3) wird durch den Schlauch (4) angehoben und paßt sich der Form des Holzes an. Am Ende des Holzes ist der oben beschriebene Verlauf der Kette zu sehen, der fortlaufend für eine sichere Führung des Holzendes sorgt. Die Zeichnung zeigt auch, daß der Druck so angepaßt werden muß, daß das Holz nicht als Ganzes angehoben wird, sondern nur entlastet wird. Das Ende wird jedoch durch die sich ergebende, zusätzlich Hubkraft direkt am Holzende stärker angehoben und damit geradlinig geführt.

## Patentansprüche

1. Ketteneinzug für Holzverarbeitungsmaschine, bei dem die Kette die Geradführung und den Transport des Holzes übernimmt. Dadurch gekennzeichnet, daß die Kette durch fluidtechnischen Druck angehoben wird.

2. Ketteneinzug nach Patentanspruch 1.) dadurch gekennzeichnet, daß mehrere Ketten parallel laufen.

3. Ketteneinzug nach Patentanspruch 1.) und 2.) dadurch gekennzeichnet, daß der fluidtechnische Druck regelbar ist.

4. Ketteneinzug nach Patentanspruch 1.), 2.) und 3.) dadurch kennzeichnet, daß die Ketten an ihrer Oberseite gezahnt sind.
